# EUROPÄISCHE PATENTANMELDUNG

(11) **EP 4 438 512 A1**
(43) Veröffentlichungstag der Anmeldung: **02.10.2024**
(21) Anmeldenummer: 23165816.2
(22) Anmeldetag: 31.03.2023
(51) Int. Cl.: B65D 13/00, B65D 6/00, B65D 65/46, B65D 8/00

(54) **FASERSTOFF-FORMTEIL UND VERFAHREN ZUR HERSTELLUNG EINES FASERSTOFF-FORMTEILS**

(71) Anmelder: Mayr-Melnhof Karton AG, 1041 Wien (AT)
(72) Erfinder: BOLLING, Ole, 22455 Hamburg (DE); MACKU, Andreas, 1230 Wien (AT); VISHTAL, Alexey, 2362 Biedermannsdorf (AT); VORENKAMP, Harman, 71549 Auenwald (DE)
(74) Vertreter: Hofstetter, Schurack & Partner

(57) **Zusammenfassung**

Die vorliegende Erfindung betrifft ein Faserstoff-Formteil (10) umfassend mindestens ein erstes und ein zweites Teilelement (12, 14) aus Faserstoff, wobei das erste Teilelement (12) eine erste Faserstoffwandung (16) und das zweite Teilelement (14) eine zweite Faserstoffwandung (18) aufweist und in einem zusammengesetzten Zustand des Faserstoff-Formteils (10) die voneinander wegzeigenden Flächen (30, 32) der ersten und zweiten Faserstoffwandung (16, 18) zumindest teilweise eine glatte Oberfläche (34, 36) aufweisen und die in dem zusammengesetzten Zustand des Faserstoff-Formteils (10) zueinander gerichteten Flächen (20, 22) der ersten und zweiten Faserstoffwandung (16, 18) in einem Bereich einer gegenseitigen Überlappung (24) des ersten und des zweiten Teilelements (12, 14) zumindest teilweise eine raue Oberfläche (26, 28) aufweisen. Die Erfindung betrifft weiterhin ein Verfahren zur Herstellung eines Faserstoff-Formteils.

## Beschreibung

Die vorliegende Erfindung betrifft ein Faserstoff-Formteil sowie ein Verfahren zur Herstellung eines Faserstoff-Formteils.

Bei Faserstoff-Formteilen der hier betrachteten Art handelt es sich insbesondere um Behälter oder Teile von Behältern. Dies können insbesondere Aufbewahrungsbehälter, wie Dosen oder auch Flaschen und deren Teile sein. Behälter aus Faserstoff sind bereits in einer Vielzahl bekannt. So beschreibt beispielsweise die DE 10 2021 114 743 A1 ein Behältnis umfassend mindestens eine Öffnung und einen Boden aufweisenden Behälter aus Faserstoff und eine entsprechende Abdeckung für die genannte Öffnung, wobei der Behälter eine biologisch abbaubare Beschichtung aufweist. Zudem soll der Behälter eine den Behälter zumindest lokal strukturell verstärkende, biologisch abbaubare, ausgehärtete Imprägnierung aufweisen. Insbesondere soll diese Imprägnierung im Bereich der Öffnung und/oder im Bereich des Bodens aufgebracht sein. Auch aus der US 8 870 003 B2 ist ein Behälter bekannt, der insbesondere aus einer Papiermasse hergestellt wird, wobei der Behälter zudem mit einem biologisch abbaubaren, organisch gewonnenen Kunststoff beschichtet ist.

Nachteilig an den bekannten Faserstoff-Formteilen ist jedoch, dass diese ohne zusätzliche technische Maßnahmen relativ instabil sind und daher beispielsweise nur eingeschränkt für die Verwendung im höherwertigen Verpackungsbereich, wie zum Beispiel dem Bereich der Verpackung von Lebensmitteln, zur Verfügung stehen.

Es ist daher Aufgabe der vorliegenden Erfindung, ein gattungsgemäßes Faserstoff-Formteil und eine entsprechendes Verfahren zur Herstellung des Faserstoff-Formteils bereitzustellen, welche eine stabilere Ausgestaltung des Faserstoff-Formteils ermöglicht und zudem verbesserte Verwendungsmöglichkeiten gewährleistet.

Diese Aufgaben werden erfindungsgemäß durch ein Faserstoff-Formteil mit den Merkmalen des Anspruchs 1 sowie durch ein Verfahren mit den Merkmalen des Anspruchs 14 gelöst. Vorteilhafte Ausgestaltungen mit zweckmäßigen Weiterbildungen der Erfindung sind in den jeweiligen Unteransprüchen angegeben, wobei vorteilhafte Ausgestaltungen des Faserstoff-Formteils als vorteilhafte Ausgestaltungen des Verfahrens und umgekehrt anzusehen sind.

Ein erster Aspekt der Erfindung betrifft ein Faserstoff-Formteil, umfassend mindestens ein erstes und ein zweites Teilelement aus Faserstoff, wobei das erste Teilelement eine erste Faserstoffwandung und das zweite Teilelement eine zweite Faserstoffwandung ausbildet und in einem zusammengesetzten Zustand des Faserstoff-Formteils die voneinander weg zeigenden Flächen der ersten und zweiten Faserstoffwandung zumindest teilweise eine glatte Oberfläche aufweisen und die in dem zusammengesetzten Zustand des Faserstoff-Formteils zueinander gerichteten Flächen der ersten und zweiten Faserstoffwandung zumindest in einem Bereich einer gegenseitigen Überlappung zumindest teilweise eine raue Oberfläche aufweisen. Durch die erfindungsgemäße Ausgestaltung des Faserstoff-Formteils ist zunächst ein stabiler Aufbau des Faserstoff-Formteils durch den zweilagigen Aufbau mittels der ersten und zweiten Faserstoffwandung gewährleistet. Der zweiwandige beziehungsweise zweilagige Aufbau der Wandung des Faserstoff-Formteils erhöht dessen Stabilität deutlich, ohne dass es hierfür weiterer Maßnahmen, wie zum Beispiel dem Vorhandensein von Verstärkungsstrukturen bedarf. Des Weiteren weisen die voneinander weg zeigenden Flächen der ersten und zweiten Faserstoffwandung zumindest teilweise eine glatte Oberfläche auf. Diese glatte Oberfläche kann beispielsweise durch ein Pressen, insbesondere ein ein- oder mehrmaliges Kalt- oder Heißpressen erfolgen. Dabei werden die Fasern des Faserstoffs so verpresst, dass sich keine Fasern lösen können. Damit besteht vorteilhafterweise die Möglichkeit, das erfindungsgemäße Faserstoff-Formteil als Behälter für Lebensmittel und andere empfindliche Produkte zu nutzen. Ein weiterer Vorteil der ausgebildeten glatten Oberflächen ist, dass aufgrund der glatten Oberflächenbeschaffenheit eine Beschichtung mit beispielsweise Lacken, Polymeren und anderen Stoffen, wie zum Beispiel Polyethylen oder Acrylaten problemlos möglich ist. Störende Oberflächenstrukturen sind nicht vorhanden. Ein weiterer Vorteil des erfindungsgemäßen Faserstoff-Formteils ergibt sich dadurch, dass die zueinander gerichteten Flächen der ersten und zweiten Faserstoffwandung zumindest in einem Bereich einer gegenseitigen Überlappung zumindest teilweise eine raue Oberfläche aufweisen. Dies ermöglicht eine äußerst starke Verbindung, insbesondere Verzahnung, zwischen dem ersten und zweiten Teilelement beispielsweise durch Reibungsschluss. Zusätzlich können das erste und zweite Teilelement aber auch miteinander verklebt und/oder versintert und/oder verschweißt und/oder mittels Ultraschallverformung miteinander verbunden werden. Auch andere Verbindungsarten sind denkbar.

Das Faserstoff-Formteil kann dabei aus natürlichen Fasern wie Zellstoff (Zellulose) und/oder künstlich hergestellten Fasern aus Kunststoff, Glas oder ähnlichem bestehen. Bei der Verwendung von ausschließlichem oder zu überwiegendem Teil von natürlichen Fasermaterialien sind die erfindungsgemäßen Faserstoff-Formteile zudem besonders gut biologisch abbaubar und/oder wiederverwendbar. Die erfindungsgemäßen Faserstoff-Formteile können insbesondere jegliche Art von Behältern, wie beispielsweise Flaschen oder Dosen, ausbilden. Des Weiteren besteht die Möglichkeit, dass bei der Ausgestaltung des erfindungsgemäßen Faserstoff-Formteils als Behälter in das Innere dieses Behälters auch weitere, beutelartig ausgebildete Aufnahmebehältnisse aus Kunststoff oder anderen Materialien, insbesondere biologisch abbaubaren Materialien, mit eingebracht werden können. Des Weiteren erhöht sich erfindungsgemäß die Formvariabilität des Verpackungskonzeptes. Die aus den Faserstoff-Formteilen entstehenden Verpackungen, Behälter oder dergleichen müssen nicht zwingend zylindrischer Form sein, sondern können auch beliebig vieleckig, oval o.ä. oder aus einer Kombination unterschiedlicher dieser Formen, sein.

In weiteren vorteilhaften Ausgestaltungen des erfindungsgemäßen Faserstoff-Formteils bilden in dem zusammengesetzten Zustand des Faserstoff-Formteils das erste Teilelement eine Außenwandung des Faserstoff-Formteils und das zweite Teilelement eine Innenwandung des Faserstoff-Formteils aus. Die zweilagige Ausgestaltung des erfindungsgemäßen Faserstoff-Formteils trägt-wie bereits im Vorhergehenden beschrieben - zu einer hohen Stabilität des Faserstoff-Formteils bei. Zudem besteht die Möglichkeit, dass die Außenwandung und/oder die Innenwandung über die entsprechende Wandung an der sie anliegt, hinausragt und einen überständigen Bereich ausbildet. Insbesondere kann dabei der überständige Bereich zur Anordnung und/oder Aufnahme eines weiteren Teilelementes ausgebildet sein. Dabei kann das weitere Teilelement ein Deckel und/oder ein Verschluss oder ein Bodenteil oder eine weitere Wandung des Faserstoff-Formteils sein. Durch die Ausbildung des genannten überständigen Bereichs ist eine Vielzahl von Verbindungsmöglichkeiten des Faserstoff-Formteils mit den genannten weiteren Teilelementen möglich. Diese weiteren Teilelemente können zumindest teilweise ebenfalls aus Faserstoff bestehen. Zudem kann zumindest eine dem überständigen Bereich zugewandte Oberfläche dieses weiteren Teilelements rau ausgebildet sein. Diese raue Oberflächenausbildung trägt ebenfalls vorteilhafterweise zu einer sicheren Verbindung des weiteren Teilelementes mit dem Faserstoff-Formteil bei. Dabei kann das erfindungsgemäße Faserstoff-Formteil durch Reibungsschluss und/oder Kleben und/oder Versintern und/oder Verschweißen und/oder Ultraschallverformung und/oder eine Gewindeverbindung mit dem weiteren Teilelement lösbar oder nicht-lösbar verbunden sein. Es besteht aber auch die Möglichkeit, dass das weitere Teilelement aus Papier oder Karton besteht, wobei in diesem Fall die vorgenannten Verbindungsmöglichkeiten ebenfalls zur Verfügung stehen.

In weiteren vorteilhaften Ausgestaltungen des erfindungsgemäßen Faserstoff-Formteils ist dieses als Oberteil eines flaschenartigen Behälters oder als Deckel eines Behälters oder als Bodenelement eines Behälters ausgebildet. Dabei kann das Faserstoff-Formteil mindestens eine Ausguss- und/oder Entnahmeöffnung aufweisen.

In weiteren vorteilhaften Ausgestaltungen des erfindungsgemäßen Faserstoff-Formteils weist die erste Faserstoffwandung und/oder die zweite Faserstoffwandung zumindest teilweise eine Beschichtung auf. Insbesondere kann es sich bei dieser Beschichtung um eine Barrierebeschichtung handeln. Diese Barrierebeschichtung kann dabei flüssigkeitsdicht und/oder -abweisend und/oder dampfabweisend und/oder gasdicht ausgebildet sein. Zudem kann sie antimikrobiell oder antibakteriell wirken. Vorteilhafterweise ergeben sich dadurch vielfältige Anwendungsmöglichkeiten, wie zum Beispiel im Lebensmittel- und Kosmetikbereich. Des Weiteren besteht die Möglichkeit, dass das erste und/oder zweite Teilelement und/oder die erste Faserstoffwandung und/oder die zweite Faserstoffwandung ein- oder mehrlagig ausgebildet sind. Dabei kann das erste und/oder zweite Teilelement und/oder die erste Faserstoffwandung und/oder die zweite Faserstoffwandung bei einer mehrlagigen Ausbildung weitere Beschichtungen zwischen mindestens einem entsprechenden Lagenpaar ausbilden. Je nach Anwendungsgebiet kann somit das Faserstoff-Formteil den gewünschten Anforderungen angepasst werden.

In einer weiteren vorteilhaften Ausgestaltung des erfindungsgemäßen Faserstoff-Formteils sind das erste und zweite Teilelement durch Reibungsschluss und/oder Verkleben und/oder Versintern und/oder Verschweißen und/oder Ultraschallverformung miteinander verbunden. Diese Verbindungsarten gewährleisten eine innige Verbindung zwischen dem ersten und zweiten Teilelement.

In weiteren vorteilhaften Ausgestaltungen des erfindungsgemäßen Faserstoff-Formteils ist das Faserstoff-Formteil ein Oberteil eines flaschenartigen Behälters oder ein Deckel eines Behälters oder ein Bodenelement eines Behälters. Dabei kann das Faserstoff-Formteil mindestens eine Ausguss- und/oder Entnahmeöffnung aufweisen. Das erfindungsgemäße Faserstoff-Formteil ermöglicht eine Vielzahl von Ausgestaltungen von Behältern oder Behälter-Teilelementen. Darüber hinaus ergibt sich bei der Verwendung und Ausgestaltung des erfindungsgemäßen Faserstoff-Formteils ein vorteilhafter, da kostengünstiger Aufbau des mittels des Faserstoff-Formteils hergestellten Behälters. Beispielsweise bildet das erfindungsgemäße Faserstoff-Formteil einen Flaschenhals beziehungsweise ein Oberteil einer Flasche aus. Der Flaschenkörper kann dann aus Papier oder Karton bestehen. Das Bodenelement dieser Flasche kann wiederum als erfindungsgemäßes Faserstoff-Formteil ausgebildet sein. Zudem können auch die Papier- oder Karton-Bestandteile des so hergestellten Behälters je nach Notwendigkeit ebenfalls beschichtet sein, um die Haltbarkeit der sich in dem Behälter befindlichen Produkte zu verbessern oder auch um den so ausgebildeten Behälter flüssigkeits-, dampf- und/oder gasdicht auszugestalten.

Ein zweiter Aspekt der Erfindung betrifft ein Verfahren zur Herstellung eines Faserstoff-Formteils gemäß dem ersten Aspekt der Erfindung umfassend mindestens ein erstes und ein zweites Teilelement aus Faserstoff, wobei das Verfahren zumindest folgende Schritte umfasst:
- Gießen einer Faserstoffmasse in entsprechende Formen zur Ausbildung des ersten und des zweiten Teilelements, wobei das erste Teilelement eine erste Faserstoffwandung und das zweite Formteil eine zweite Faserstoffwandung ausbildet;
- Zumindest teilweises Glätten von im zusammengesetzten Zustand des Faserstoff-Formteils voneinander wegzeigenden Flächen der ersten und zweiten Faserstoffwandung; und
- Verbinden des ersten und des zweiten Teilelements derart, dass die zueinander gerichteten Flächen der ersten und zweiten Faserstoffwandung zumindest im Bereich einer gegenseitigen Überlappung zumindest teilweise eine raue Oberfläche aufweisen.

Die Faserstoffmasse kann dabei aus natürlichen Fasern wie Zellstoff (Cellulose) und/oder künstlich hergestellten Fasern aus Kunststoff, Glas oder ähnlichem bestehen. Im Rahmen einer nachhaltigen Herstellung und Wiederverwendung der erfindungsgemäßen Faserstoff-Formteile werden natürliche, insbesondere biologisch abbaubare und/oder wiederverwendbare, natürliche Fasermaterialen bevorzugt verwendet. Die Faserstoffmasse liegt insbesondere als Faserstoffsuspension vor, um den Gießvorgang zu vereinfachen.

Es besteht zudem die Möglichkeit, dass der Faserstoffmasse /-suspension vor dem Gießen in entsprechende Formen zur Ausbildung des ersten und des zweiten Teilelements Zusatzstoffe zugegeben werden. Bei diesen Zusatzstoffen kann es sich beispielsweise um Additive wie Bindemittel, Retentionsmittel, Füllmittel, Farbstoffe, Bleichmittel, Nassverfestiger und/oder weitere Additive in der Papier- und Kartonherstellung verwendete Hilfsstoffe handeln. Geeignete Füllmittel sind in der Regel Mineralstoffe, wie Kaolin, Talkum oder Kalziumkarbonat.

Durch die erfindungsgemäße Ausgestaltung des Faserstoff-Formteils aus zwei Teilelementen, nämlich einer ersten und einer zweiten Faserstoffwandung, ist eine hohe strukturelle Integrität des Faserstoff-Formteils gewährleistet. Die durch das zumindest teilweise Glätten von dem zusammengesetzten Zustand des Faserstoff-Formteils voneinander weg zeigenden Flächen der ersten und zweiten Faserstoffwandung sowie die zumindest teilweise raue Oberflächengestaltung der zueinander gerichteten Flächen der ersten und zweiten Faserstoffwandung im Bereich der gegenseitigen Überlappung wurden bereits im Vorhergehenden bei der Beschreibung der Vorteile des Faserstoff-Formteils gemäß dem ersten Aspekt der Erfindung dargelegt.

Das so hergestellte Faserstoff-Formteil ist insbesondere durch die Verbindung des ersten und des zweiten Teilelementes besonders stabil ausgebildet. Zudem ergibt sich durch das Glätten von dem zusammengesetzten Zustand des Faserstoff-Formteils voneinander weg zeigenden Flächen der ersten und zweiten Faserstoffwandung die Möglichkeit, das erfindungsgemäße Faserstoff-Formteil auch im Lebensmittelbereich, beispielsweise bei der Herstellung von Behältnissen zur Aufbewahrung von Lebensmitteln oder Flüssigkeiten, zu verwenden. Mit dem erfindungsgemäßen Verfahren können insbesondere Faserstoff-Formteile hergestellt werden, die zur Ausbildung von Behältnissen, wie zum Beispiel Dosen oder Flaschen, verwendet werden.

Das Glätten der genannten Flächen erfolgt dabei mittels eines oder mehrerer Kalt- oder Warmpressvorgänge. Dies führt zu besonders glatten Oberflächen, wobei die Fasern der Faserstoffmasse so verpresst werden, dass sich einzelne Fasern oder Faserbündel nicht mehr lösen können. Damit kann das so hergestellte Faserstoff-Formteil auch für die Aufbewahrung von Lebensmitteln und anderen empfindlichen Produkten verwendet werden. Zudem besteht durch die glatte Ausbildung der genannten Oberflächen die Möglichkeit einer besonders einfachen und sicheren Beschichtung der ersten und/oder zweiten Faserstoffwandung. Bei der Beschichtung kann es sich insbesondere um eine Barrierebeschichtung handeln. Die Barrierebeschichtung kann dabei eine Barriere gegen Wasser, Wasserdampf, Sauerstoff, andere Gase, Fette und Öle sowie Gerüche ausbilden. Der Auftrag dieser Beschichtung kann dabei mittels Sprüh- und/oder Tauchbeschichtung erfolgen. Es besteht aber auch die Möglichkeit, dass die Beschichtung zumindest teilweise in einem Faserstoffansatz der Faserstoffmasse integriert ist.

In einer weiteren vorteilhaften Ausgestaltung des erfindungsgemäßen Verfahrens erfolgt das Verbinden des ersten und des zweiten Teilelements durch Reibungsschluss und/oder Verkleben und/oder Versintern und/oder Verschweißen und/oder Ultraschallverformung. Durch die raue Ausgestaltung der zueinander zeigenden Oberflächen der ersten und zweiten Faserstoffwandung ergibt sich eine besonders innige Verbindung bereits durch Reibungsschluss. Zusätzlich kann aber auch ein Verkleben, Versintern, Verschweißen oder eine Ultraschallverformung erfolgen.

Die sich aus dem ersten Erfindungsaspekt ergebenden Merkmale und Vorteile sind den Beschreibungen des ersten Erfindungsaspekts zu entnehmen, wobei vorteilhafte Ausgestaltungen des ersten Erfindungsaspekts als vorteilhafte Ausgestaltungen des zweiten Erfindungsaspekts und umgekehrt anzusehen sind.

Weitere Merkmale der Erfindung ergeben sich aus den Ansprüchen, den Ausführungsbeispielen sowie anhand der Zeichnungen. Die vorstehend in der Beschreibung genannten Merkmale und Merkmalskombinationen sowie die nachfolgend in den Ausführungsbeispielen genannten Merkmale und Merkmalskombinationen sind nicht nur in der jeweils angegebenen Kombination, sondern auch in anderen Kombinationen verwendbar, ohne den Rahmen der Erfindung zu verlassen. Dabei zeigt:
- Fig. 1: eine schematische Schnittdarstellung eines erfindungsgemäßen Faserstoff-Formteils gemäß einer ersten Ausführungsform;
- Fig. 2: eine schematische Darstellung des Faserstoff-Formteils gemäß Fig. 1;
- Fig. 3: eine schematische Schnittdarstellung eines erfindungsgemäßen Faserstoff-Formteils gemäß einer zweiten Ausführungsform;
- Fig. 4: eine schematische Darstellung des Faserstoff-Formteils gemäß Fig. 3;
- Fig. 5: eine schematische Schnittdarstellung eines erfindungsgemäßen Faserstoff-Formteils gemäß einer dritten Ausführungsform;
- Fig. 6: eine schematische Explosionsdarstellung des Faserstoff-Formteils gemäß Fig. 5;
- Fig. 7: eine schematische Schnittdarstellung eines erfindungsgemäßen Faserstoff-Formteils gemäß einer vierten Ausführungsform;
- Fig. 8: eine schematische Darstellung des Faserstoff-Formteils gemäß Fig. 7; und
- Fig. 9: eine schematische Schnittdarstellung eines erfindungsgemäßen Faserstoff-Formteils gemäß einer fünften Ausführungsform.

**Fig. 1** zeigt eine schematische Schnittdarstellung eines Faserstoff-Formteils 10 bestehend aus einem ersten Teilelement 12 und einem zweiten Teilelement 14. Beide Teilelemente 12, 14 sind dabei aus einem Fasermaterial hergestellt. Die verwendeten Fasern können dabei natürliche Fasern wie Zellstoff (Zellulose) und/oder künstlich hergestellte Fasern aus Kunststoff, Glas oder ähnlichem sein. Bevorzugt wird eine Faserstoffmasse, die aus einem überwiegenden Anteil an natürlichen, insbesondere biologisch abbaubaren und/oder wiederverwendbaren, natürlichen Fasermaterialien bestehen. Das erste und zweite Teilelement 12, 14 wird dabei insbesondere durch Gießen einer Faserstoffsuspension in entsprechende vorbestimmte Formen hergestellt. Wie aus Fig. 1 deutlich wird, bildet das erste Teilelement 12 eine erste Faserstoffwandung 16 und das zweite Formteil 14 eine zweite Faserstoffwandung 18 aus. In dem dargestellten Ausführungsbeispiel, bei dem das Faserstoff-Formteil als Oberteil 54 einer Flasche (nicht dargestellt) ausgebildet ist, bildet das erste Teilelement 12 zugleich die Außenwandung 38 des Faserstoff-Formteils 10 und das zweite Teilelement 14 eine Innenwandung 40 des dargestellten Faserstoff-Formteils 10.

Nach dem Gießen der Faserstoffmasse in die genannten Formen zur Ausbildung des ersten und zweiten Teilelements 12, 14 erfolgt ein zumindest teilweises Glätten von im zusammengesetzten Zustand des Faserstoff-Formteils voneinander weg zeigenden Flächen 30, 32 der ersten und zweiten Faserstoffwandung 16, 18. Vor, während oder nach diesem Glättvorgang kann auch ein Trocknungs- und/oder Pressvorgang der Faserstoffmasse erfolgen. Dadurch wird der Faserstoffmasse beziehungsweise dem Faserstoff-Formteil 10 Feuchtigkeit entzogen.

Anschließend erfolgt ein Verbinden des ersten und des zweiten Teilelements 12, 14, wobei die zueinander gerichteten Flächen 20, 22 der ersten und zweiten Faserstoffwandung 16, 18 zumindest im Bereich einer gegenseitigen Überlappung 24 zumindest teilweise eine raue Oberfläche 26, 28 aufweisen. In dem genannten Bereich einer gegenseitigen Überlappung 24 weisen die zueinander gerichteten Flächen 20, 22 zudem zumindest teilweise eine raue Oberfläche 26, 28 auf. Damit ergibt sich eine innige Verbindung des ersten und des zweiten Teilelementes 12, 14 miteinander, insbesondere durch Reibungsschluss der rauen Flächen 26, 28. Es ist aber auch möglich, dass zusätzlich ein Verkleben und/oder Versintern und/oder Verschweißen und/oder eine Ultraschallverformung der entsprechenden Teilelemente 12, 14 zum Zwecke der Verbindung erfolgt. Das im Vorhergehenden beschriebene Glätten der Flächen 30, 32 erfolgt mittels eines oder mehrerer Kalt- oder Warmpressvorgänge.

Des Weiteren erkennt man, dass in dem dargestellten Ausführungsbeispiel in einem Bereich einer Ausguss- und/oder Entnahmeöffnung 60 das zweite Teilelement 14 beziehungsweise die Innenwandung 40 über die Außenwandung 38 des ersten Teilelementes 12 hinausragt und einen überständigen Bereich 42 ausbildet. Der überständige Bereich 42 kann dabei zur Anordnung eines weiteren Teilelementes 46 (nicht dargestellt) ausgebildet sein. Bei dem weiteren Teilelement 46 kann es sich beispielsweise um einen Deckel oder einen Verschluss des Oberteils 54 handeln.

In dem der Ausgussöffnung 60 gegenüberliegenden Bereich des Oberteils 54 ragt die Außenwandung 38 des ersten Teilelements 12 über ein Ende der Innenwandung 40 des zweiten Teilelements 14 hinaus und bildet ebenfalls einen überständigen Bereich 44 aus. Der überständige Bereich 44 kann dabei in dem dargestellten Ausführungsbeispiel zur Anbindung eines Flaschenkörpers oder eines entsprechenden Flaschenbodens ausgebildet sein. Der Flaschenkörper wie auch der Flaschenboden können dabei ebenfalls aus einem Faserstoff-Formteil bestehen. Es ist aber auch möglich, andere Materialien, wie zum Beispiel Karton, Papier oder Kunststoffe zur Herstellung des Flaschenkörpers oder Flaschenbodens zu verwenden. Die Anbindung dieser weiteren Elemente an das Oberteil 54 kann dabei ebenfalls durch Reibungsschluss und/oder Verkleben und/oder Versintern und/oder Verschweißen und/oder eine Ultraschallverformung und/oder eine Gewindeverbindung lösbar oder nicht-lösbar erfolgen.

Das dargestellte Faserstoff-Formteil 10 weist zumindest an der glatten Oberfläche 36 des zweiten Teilelementes 14 eine als Barrierebeschichtung ausgebildete Beschichtung auf. Die genannte Beschichtung kann dabei eine Barriere gegen Wasser, Wasserdampf, Sauerstoff, andere Gase, Fette und Öle sowie Gerüche ausbilden. Es besteht aber auch die Möglichkeit, dass innerhalb der ersten oder zweiten Faserstoffwandung 16, 18 eine oder mehrere Beschichtungen ausgebildet sind. Auch zwischen der rauen Oberfläche 26 des ersten Teilelementes 12 und der rauen Oberfläche 28 des zweiten Teilelementes 14 kann mindestens eine Barrierebeschichtung ausgebildet sein. Dabei kann die Beschichtung auch folienartig ausgebildet sein und aus Kunststoff oder Metall bestehen.

In dem dargestellten Ausführungsbeispiel ist sowohl das erste wie auch das zweite Teilelement 12, 14 beziehungsweise die erste Faserstoffwandung 16 und die zweite Faserstoffwandung 18 einlagig ausgebildet. Es besteht aber auch die Möglichkeit, dass diese Elemente mehrlagig ausgebildet werden. Bei einer mehrlagigen Ausbildung können beispielsweise weitere Beschichtungen zwischen mindestens einem Lagenpaar ausgebildet sein.

Durch die Verpressung der Fasern, insbesondere auf den voneinander weg zeigenden Flächen 30, 32 des ersten und zweiten Teilelementes 12, 14 können die so hergestellten Faserstoff-Formteile 10 beispielsweise als Behälter für Lebensmittel und andere empfindliche Produkte verwendet werden, ohne dass sich Fasern des Fasermaterials aus dem Faserstoff-Formteil 10 lösen können. Ein weiterer Vorteil durch die gepresste beziehungsweise glatte Oberflächenbeschaffenheit besteht darin, dass die genannten Beschichtungen, beispielsweise mit Lacken, Polymeren oder weiteren Stoffen, wie zum Beispiel Polyethylen oder Acrylaten, problemlos durchgeführt werden kann, da diese glatten Oberflächen keine oder kaum Strukturen aufweisen. Damit lassen sich insbesondere Verpackungen, wie beispielsweise Behälter aus Fasermaterial, herstellen, die einerseits dichtend ausgebildet sind und überwiegend oder ganz aus natürlich nachwachsenden Rohstoffen hergestellt werden.

Fig. 2 zeigt eine schematische Darstellung des Faserstoff-Formteils 10 gemäß Fig. 1. Man erkennt die Ausgestaltung des Faserstoff-Formteils 10 als Oberteil 54 einer nicht dargestellten Flasche beziehungsweise eines flaschenähnlichen Behälters. Des Weiteren wird deutlich, dass der überständige Bereich 42 zum Aufbringen, insbesondere Aufstecken oder für den Fall einer Gewindeverbindung durch Aufschrauben eines (nicht dargestellten) Verschlusses dient. Des Weiteren wird deutlich, dass hierzu die raue Oberfläche 28 der Fläche 22 des zweiten Teilelementes 14 offen daliegt und so eine mögliche Verbindung mit einem Deckelelement lediglich durch Reibungsschluss oder zusätzlich durch Reibungsschluss ermöglicht wird. Bezüglich der weiteren in der Fig. 2 dargestellten Merkmale verweisen wir auf die Fig. 1, wobei gleiche Bezugszeichen gleiche Elemente bezeichnen.

Fig. 3 zeigt eine schematische Schnittdarstellung eines Faserstoff-Formteils 10 gemäß einer zweiten Ausführungsform. Bei dieser zweiten Ausführungsform handelt es sich um ein Bodenelement 50, wobei das Bodenelement 50 beispielsweise als Element eines flaschenartigen Behälters oder einer Dose ausgebildet sein kann. Man erkennt, dass auch hier das Faserstoff-Formteil beziehungsweise das Bodenelement 50 zweilagig ausgebildet ist, wobei das erste Teilelement 12 wiederum das zweite Teilelement 14 umgibt. Das erste Teilelement 12 bildet wiederum eine erste Faserstoffwandung 16, das zweite Teilelement 14 wiederum eine zweite Faserstoffwandung 18 des Faserstoff-Formteils 10 aus. Die zueinander gerichteten Flächen 20, 22 des ersten und zweiten Teilelementes 12, 14 weisen wiederum raue Oberflächen 26, 28 auf, die zu einer innigen Verbindung dieser beiden Elemente im zusammengesetzten Zustand des Faserstoff-Formteils 10 führen. Sowohl die Außenwandung 38 wie auch die Innenwandung 40, das heißt, die wegzeigenden Flächen 30, 32 des ersten und zweiten Teilelementes 12, 14, sind wiederum glatt ausgebildet und bilden die Oberflächen 34, 36 aus.

In dem dargestellten Ausführungsbeispiel weist das Bodenelement wiederum einen überständigen Bereich 42 auf, der dadurch erzeugt wird, dass die Innenwandung 40 über das Ende der Außenwandung 38 hinausragt. Der überständige Bereich 42 dient wiederum zur Aufnahme und/oder Verbindung weiterer Elemente, wie zum Beispiel eines Flaschenkörpers, eines Deckels oder weiterer Elemente von Verpackungen beziehungsweise Behältern. Auch hier wird deutlich, dass die raue Oberfläche 28 der zweiten Faserstoffwandung 18 im überständigen Bereich 42 freiliegt, so dass der mittels der rauen Oberfläche erzeugte Reibungsschluss für sich gesehen genügt, eine sichere Verbindung mit einem weiteren Teilelement, wie zum Beispiel dem genannten Verschluss, einzugehen. Zusätzlich kann auch hier beispielsweise ein Gewinde ausgebildet sein oder zusätzliche Verbindungsmaßnahmen, wie zum Beispiel ein Verkleben oder ein Versintern erfolgen.

Zudem wird deutlich, dass auch bei diesem Ausführungsbeispiel ein weiterer Bereich der Überlappung 24 zwischen dem ersten und dem zweiten Teilelement 12, 14 ausgebildet ist. Dadurch ergibt sich eine innige Verbindung zwischen diesen Elementen.

Fig. 4 zeigt eine schematische Darstellung des Faserstoff-Formteils 10 gemäß Fig. 3. Man erkennt die Ausgestaltung des Bodenelementes 50, insbesondere als Unterteil einer Dose. Zudem wird wiederum deutlich, dass das zweite Teilelement 14 gegenüber dem ersten Teilelement 12 den überständigen Bereich 42 ausbildet, wobei dieser die raue Oberfläche 28 aufweist. Dadurch ergibt sich ein sicherer Verschluss des Bodenelementes 50 mit weiteren Elementen in diesem Bereich. Bezüglich der weiteren Merkmale wird auf die vorhergehenden Figuren verwiesen, wobei gleiche Bezugszeichen identische Merkmale bezeichnen.

Fig. 5 zeigt eine schematische Schnittdarstellung eines Faserstoff-Formteils 10 gemäß einer dritten Ausführungsform. Zur besseren Darstellung sind die einzelnen Elemente des Faserstoff-Formteils 10 mit zeichnerisch übertrieben dargestellten Abständen dargestellt. Dies gilt im Übrigen auch für die Schnittdarstellungen der ersten und zweiten Ausführungsform des Faserstoff-Formteils 10 gemäß den Fig. 1 und 3.

Das Faserstoff-Formteil 10 gemäß der dritten Ausführungsform ist als Oberteil 54 eines flaschenartigen Behälters ausgebildet. Bezüglich der näheren Beschreibung dieses Ausführungsbeispiels, insbesondere des Oberteils 54, verweisen wir daher auf die Beschreibung der Fig. 1 und 2. Zudem wird deutlich, dass an dem Oberteil 54 weitere Teilelemente 46 angeordnet sind. Dabei handelt es sich einerseits um einen Verschluss 48, der zum Verschluss der Entnahmeöffnung 60 im oberen Bereich des Oberteils 54 dient. Wie bereits im Vorhergehenden beschrieben, dient der überständige Bereich 42 mit seiner nach außen gerichteten rauen Oberfläche 28 zur Aufnahme des Verschlusses 48. Eine dem überständigen Bereich 42 zugewandte Oberfläche 52 des Verschlusses 48 ist dabei ebenfalls rau ausgebildet. Damit kommt es zu einem Reibungsschluss zwischen der rauen Oberfläche 28 und der Oberfläche 52. Des Weiteren besteht natürlich die Möglichkeit, in diesem Bereich ein Gewinde anzuordnen, so dass der Verschluss 48 auf das Oberteil 54 auf den überständigen Bereich 42 aufschraubbar ist. Zudem besteht die Möglichkeit, dass der Verschluss 48 ebenfalls aus einem Fasermaterial besteht beziehungsweise gegossen ist. Hierzu können Fasermaterialien verwendet werden, die auch für die Herstellung des Faserstoff-Formteils 10 verwendet werden. In dem dargestellten Ausführungsbeispiel ist der Verschluss 48 einlagig bzw. einwandig ausgebildet. Es besteht aber auch die Möglichkeit, dass der Verschluss 48 mehrlagig bzw. mehrwandig, insbesondere doppelwandig, ausgebildet ist. Zudem kann der Verschluss (oder Deckel) 48 aus mehreren gegossenen Faserstoff-Lagen bestehen, die auch in einem Bereich der zum Aufsetzen auf das Oberteil 54 dient, einen überständigen Bereich aufweist, der in Wirkverbindung mit dem überständigen Bereich 42 des Oberteils 54 steht. Entsprechendes gilt für die im Folgenden beschrieben weiteren Ausführungsformen mit einem Verschluss oder Deckel. Der Verschluss 48 weist in dem dargestellten Ausführungsbeispiel keine Ausguss- und/oder Entnahmeöffnung auf. Es ist jedoch möglich, dass die hier beschriebenen Ausführungsbeispiele jeweils Verschlüsse oder Deckel mit mindestens einer Ausguss- und/oder Entnahmeöffnung aufweisen.

Im Unterschied zu dem in Fig. 1 dargestellten Oberteil 54 sind gemäß dem dritten Ausführungsbeispiel die beiden Faserstoffwandungen 16, 18 mit ihren zueinander gerichteten Flächen 20, 22 zusätzlich über entsprechende Klebstoffflächen 64 miteinander verbunden.

Im weiteren Unterschied zu dem in Fig. 1 dargestellten Ausführungsbeispiel ist hier ein der Entnahmeöffnung 60 gegenüberliegender Bereich des Oberteils 54 mit einem weiteren überständigen Bereich 42 versehen, wobei hier die Enden des zweiten Teilelementes 14 über die entsprechenden Enden des ersten Teilelementes 12 hinausragen. Der so ausgebildete überständige Bereich 42 dient zur Verbindung des Oberteils 54 mit einer zylinderförmig ausgebildeten Wandung 62. In dem dargestellten Ausführungsbeispiel ist die Wandung 62 aus Karton hergestellt. Zur Verbindung mit dem überständigen Bereich 42 dienen wiederum Klebstoffflächen 64, die die genannten Bereiche miteinander verbinden. Entsprechendes gilt für das von der Entnahmeöffnung 60 weiter entfernt liegende Ende der zylindrischen Wandung 62. Hier wird die Wandung 62 über Klebstoffflächen 64 mit einem Bodenteil 50 des flaschenartigen Behälters verbunden. Die Verbindung erfolgt dabei über einen überständigen Bereich 42, der durch ein Hinausragen eines entsprechenden Endes der Innenwandung 18 über ein entsprechendes Ende der Außenwandung 16 des Bodenteils 50 gebildet wird. Grundsätzlich entspricht die Ausbildung des Bodenteils 50 der Ausgestaltung des Bodenelements 50 gemäß den Fig. 3 und 4. Zusätzlich werden hier die beiden Faserstoffwandungen 16, 18 mittels einer Klebstofffläche 64 zwischen den beiden Faserstoffwandungen 16, 18 miteinander verbunden. Die in der Fig. 5 gezeigten Klebstoffflächen 64 sind nur beispielhaft dargestellt und können sich über den gesamten Überlappungsbereich 24 erstrecken.

Fig. 6 zeigt eine schematische Explosionsdarstellung des Faserstoff-Formteils 10 gemäß Fig. 5. Man erkennt die grundsätzlich zylindrische Ausgestaltung des Faserstoff-Formteils 10 beziehungsweise des Oberteils 54. Entsprechendes gilt für die Wandung 62 wie auch das Bodenelement 50. Des Weiteren erkennt man die überständigen Bereiche 42, die einerseits das Oberteil 54 mit dem Verschluss 48 und andererseits mit der Wandung 62 verbinden. Das Bodenteil 50 ist wiederum über den entsprechenden überständigen Bereich 42 mit der zylindrischen Wandung 62 verbindbar. Die unterschiedlichen Verbindungsmöglichkeiten wurden bereits im Vorhergehenden dargelegt.

Fig. 7 zeigt eine schematische Schnittdarstellung eines Faserstoff-Formteils gemäß einer vierten Ausführungsform. Wie auch das Faserstoff-Formteils gemäß der dritten Ausführungsform ist dieses als Oberteil 54 eines flaschenartigen Behälters ausgebildet. An dem im Bereich der Entnahmeöffnung 60 ausgebildeten Übergangsbereich 42 kann wiederum ein weiteres Element 46, nämlich ein Verschluss 48 angeordnet werden. Die Verbindung erfolgt überwiegend mittels Reibungsschluss der rauen Oberfläche 28 des zweiten Teilelementes 14 mit einer rauen Innenfläche 52 des Verschlusses 48.

Das erste und zweite Teilelement 12, 14 können wiederum mittels zusätzlichem Klebstoffauftrag zwischen den beiden Lagen miteinander verbunden werden (nicht dargestellt). Entsprechendes gilt für die Anordnung der zylinderförmig ausgebildeten Wandung 62 an dem der Entnahmeöffnung 60 weiter beabstandeten überständigen Bereich 42. Auch diese Verbindung kann mittels einer Klebstoffverbindung erfolgen.

Im Gegensatz zu dem in den Fig. 5 und 6 dargestellten Ausführungsbeispiel besteht bei dem in Fig. 7 dargestellten Ausführungsbeispiel ein Bodenteil 58 ebenfalls aus Karton. In einem Verbindungsbereich 72 ist hierbei das Bodenteil 58 mit der ebenfalls aus Karton bestehenden Wandung 62 verbördelt.

Fig. 8 zeigt eine schematische Darstellung des Faserstoff-Formteils 10 gemäß Fig. 7. Man erkennt die Ausgestaltung des flaschenartigen Behälters bestehend aus dem Verschluss 48, dem Oberteil 54, der zylinderförmigen Wandung 62 und dem das flaschenartige Behältnis abschließenden Bodenteil 58.

Fig. 9 zeigt eine schematische Schnittdarstellung eines Faserstoff-Formteils 10 gemäß einer fünften Ausführungsform. Auch bei dieser fünften Ausführungsform ist das Faserstoff-Formteil 10 als Oberteil 54 eines flaschenartigen Behältnisses ausgebildet. Die Ausgestaltung des Oberteils 54, der zylinderförmigen Wandung 62, des Bodenteils 50 sowie des Bodenteils 50 und des Verschlusses 48 entspricht der Ausgestaltung des dritten Ausführungsbeispiels gemäß den Fig. 5 und 6. Bei der Beschreibung des vorliegenden Ausführungsbeispiels wird daher auf die Beschreibung des Ausführungsbeispiels gemäß der dritten Ausführungsform verwiesen, wobei gleiche Bezugszeichen identische Merkmale beschreiben.

Im Gegensatz zu dem Faserstoff-Formteil gemäß der dritten Ausführungsform wird hier auf eine explizite Verklebung der ersten Faserstoffwandung 16 mit der zweiten Faserstoffwandung 18 des Oberteils 54 sowie der ersten Faserstoffwandung 16 und der zweiten Faserstoffwandung 18 des Bodenteils 50 verzichtet. Des Weiteren ist im Inneren des flaschenartigen Behältnisses ein Aufnahmebeutel 66 zur Aufbewahrung eines Aufbewahrungsgutes 68 ausgebildet. Bei dem Aufbewahrungsgut kann es sich dabei um Flüssigkeiten, rieselfähige Erzeugnisse oder ähnliches handeln. Man erkennt, dass der Aufnahmebeutel 66 einen Flansch 70 aufweist, der in dem Bereich der Entnahmeöffnung 60 mit dem Ende der zweiten Faserstoffwandung 18 verbunden ist. Hierzu bildet der Aufnahmebeutel 66 einen Flansch 70 aus, der über das genannte Ende der zweiten Faserstoffwandung 18 gestülpt wird und damit befestigt wird. Die Fig. 9 zeigt somit einen flaschenartigen Behälter, der als so genannte "Bag in Box" ausgebildet ist.

## Patentansprüche

1. Faserstoff-Formteil (10) umfassend mindestens ein erstes und ein zweites Teilelement (12, 14) aus Faserstoff, wobei das erste Teilelement (12) eine erste Faserstoffwandung (16) und das zweite Teilelement (14) eine zweite Faserstoffwandung (18) ausbildet und in einem zusammengesetzten Zustand des Faserstoff-Formteils (10) die voneinander wegzeigenden Flächen (30, 32) der ersten und zweiten Faserstoffwandung (16, 18) zumindest teilweise eine glatte Oberfläche (34, 36) aufweisen und die in dem zusammengesetzten Zustand des Faserstoff-Formteils (10) zueinander gerichteten Flächen (20, 22) der ersten und zweiten Faserstoffwandung (16, 18) zumindest in einem Bereich einer gegenseitigen Überlappung (24) zumindest teilweise eine raue Oberfläche (26, 28) aufweisen.

2. Faserstoff-Formteil (10) nach Anspruch 1, **dadurch gekennzeichnet, dass** in dem zusammengesetzten Zustand des Faserstoff-Formteils (10) das erste Teilelement (12) eine Außenwandung (38) des Faserstoff-Formteils (10) und das zweite Teilelement (14) eine Innenwandung (40) des Faserstoff-Formteils (10) ausbilden.

3. Faserstoff-Formteil (10) nach Anspruch 2, **dadurch gekennzeichnet, dass** die Außenwandung (38) und/oder die Innenwandung (40) über die entsprechende Wandung an der sie anliegt, hinausragt und einen überständigen Bereich (42, 44) ausbildet.

4. Faserstoff-Formteil (10) nach Anspruch 3, **dadurch gekennzeichnet, dass** der überständige Bereich (42, 44) zur Anordnung und/oder Aufnahme eines weiteren Teilelements (46) ausgebildet ist.

5. Faserstoff-Formteil (10) nach Anspruch 4, **dadurch gekennzeichnet, dass** das weitere Teilelement (46) ein Deckel und/oder ein Verschluss (48) oder ein Bodenteil (50, 58) oder eine weitere Wandung (62) des Faserstoff-Formteils (10) ist.

6. Faserstoff-Formteil (10) nach Anspruch 3 bis 5, **dadurch gekennzeichnet, dass** das weitere Teilelement (46) zumindest teilweise aus Faserstoff besteht und zumindest eine dem überständigen Bereich zugewandte Oberfläche (52) des weiteren Teilelements (46) rau ausgebildet ist und/oder
dass das weitere Teilelement (46) aus Papier oder Karton besteht.

7. Faserstoff-Formteil (10) nach einem Ansprüche 4 bis 6, **dadurch gekennzeichnet, dass** das Faserstoff-Formteil (10) durch Reibungsschluß und/oder Verkleben und/oder Versintern und/oder Verschweißen und/oder Ultraschallverformung und/oder einer Gewindeverbindung mit dem weiteren Teilelement (46) lösbar oder nicht-lösbar verbunden ist.

8. Faserstoff-Formteil (10) nach einem der vorhergehenden Ansprüche, **dadurch gekennzeichnet, dass** das erste und zweite Teilelement (12, 14) durch Reibungsschluß und/oder Verkleben und/oder Versintern und/oder Verschweißen und/oder Ultraschallverformung miteinander verbunden sind.

9. Faserstoff-Formteil (10) nach einem der vorhergehenden Ansprüche, **dadurch gekennzeichnet, dass** das Faserstoff-Formteil (10) ein Oberteil (54) eines flaschenartigen Behälters oder ein Deckel (48, 56) eines Behälters oder ein Bodenelement (50) eines Behälters ist; oder
dass das Faserstoff-Formteil (10) ein Oberteil (54) eines flaschenartigen Behälters oder ein Deckel (56) eines Behälters oder ein Bodenelement (50) eines Behälters ist und das Faserstoff-Formteil (46, 48, 50, 54, 56) mindestens eine Ausguss- und/oder Entnahmeöffnung (60) aufweist.

10. Faserstoff-Formteil (10) nach einem der vorhergehenden Ansprüche, **dadurch gekennzeichnet, dass** die erste Faserstoffwandung (16) und/oder die zweite Faserstoffwandung (18) zumindest teilweise eine Beschichtung aufweist.

11. Faserstoff-Formteil (10) nach Anspruch 10, **dadurch gekennzeichnet, dass** die Beschichtung als Barrierebeschichtung ausgebildet ist.

12. Faserstoff-Formteil (10) nach einem der vorhergehenden Ansprüche, **dadurch gekennzeichnet, dass** das erste und/oder zweite Teilelement (12, 14) und/oder die erste Faserstoffwandung (16) und/oder die zweite Faserstoffwandung (18) ein- oder mehrlagig ausgebildet sind.

13. Faserstoff-Formteil (10) nach Anspruch12, **dadurch gekennzeichnet, dass** das erste und/oder zweite Teilelement (12, 14) und/oder die erste Faserstoffwandung (16) und/oder die zweite Faserstoffwandung (18) mehrlagig ausgebildet ist und zwischen mindestens einem Lagenpaar eine Beschichtung ausgebildet ist.

14. Verfahren zur Herstellung eines Faserstoff-Formteils (10) gemäß einem der Ansprüche 1 bis 13 umfassend mindestens ein erstes und ein zweites Teilelement (12, 14) aus Faserstoff, wobei das Verfahren zumindest folgende Schritte umfasst:
- Gießen einer Faserstoffmasse in entsprechende Formen zur Ausbildung des ersten und des zweiten Teilelements (12, 14), wobei das erste Teilelement (12) eine erste Faserstoffwandung (16) und das zweite Formteil (14) eine zweite Faserstoffwandung (18) ausbildet;
- Zumindest teilweises Glätten von im zusammengesetzten Zustand des Faserstoff-Formteils (10) voneinander wegzeigenden Flächen (30, 32) der ersten und zweiten Faserstoffwandung (16, 18); und
- Verbinden des ersten und des zweiten Teilelements (12, 14), wobei die zueinander gerichteten Flächen (20, 22) der ersten und zweiten Faserstoffwandung (16, 18) zumindest im Bereich einer gegenseitigen Überlappung (24) zumindest teilweise eine raue Oberfläche (26, 28) aufweisen.

15. Verfahren nach Anspruch 14, **dadurch gekennzeichnet, dass** das Glätten der Flächen (30, 32) mittels eines oder mehrerer Kalt- oder Warmpressvorgänge erfolgt.

16. Verfahren nach Anspruch 14 oder 15, **dadurch gekennzeichnet, dass** das Verbinden des ersten und des zweiten Teilelements (12, 14) durch Reibungsschluß und/oder Verkleben und/oder Versintern und/oder Verschweißen und/oder Ultraschallverformung erfolgt.

17. Verfahren nach einem der Ansprüche 14 bis 16, **dadurch gekennzeichnet, dass** auf die erste Faserstoffwandung (16) und/oder die zweite Faserstoffwandung (18) zumindest teilweise eine Beschichtung, insbesondere eine Barrierebeschichtung, aufgetragen wird; oder
dass auf die erste Faserstoffwandung (16) und/oder die zweite Faserstoffwandung (18) zumindest teilweise eine Beschichtung, insbesondere eine Barrierebeschichtung, aufgetragen wird, wobei der Auftrag der Beschichtung mittels Sprüh- und/oder Tauchbeschichtung erfolgt und/oder die Beschichtung zumindest teilweise in einem Faserstoffansatz der Faserstoffmasse integriert ist.
